# EUROPÄISCHE PATENTSCHRIFT

(11) **EP 2 838 822 B1**
(45) Veröffentlichungstag und Bekanntmachung des Hinweises auf die Patenterteilung: **23.09.2020**
(21) Anmeldenummer: 13718834.8
(22) Anmeldetag: 19.04.2013
(51) Int. Cl.: B65H 5/08, B65H 5/14, B41J 11/00, B41J 13/22

(54) **VORRICHTUNG ZUM FÖRDERN EINES SUBSTRATS UND SYSTEM ZUM BEDRUCKEN EINES SUBSTRATS**
DEVICE FOR CONVEYING A SUBSTRATE, AND SYSTEM FOR PRINTING A SUBSTRATE
DISPOSITIF DE TRANSPORT D'UN SUBSTRAT ET SYSTÈME D'IMPRESSION D'UN SUBSTRAT

(30) Priorität: 20.04.2012 DE 102012103533
(43) Veröffentlichungstag der Anmeldung: 25.02.2015
(62) Teilanmeldung aus: 20151549.1
(73) Patentinhaber: Köra-Packmat Maschinenbau Gmbh, 78667 Villingendorf (DE)
(72) Erfinder: MUENCH, Norbert, 78606 Seitingen-Oberflacht (DE); KIESSLING, Volkmar, 78667 Villingendorf (DE)
(74) Vertreter: Witte, Weller & Partner Patentanwälte mbB
(86) Internationale Anmeldenummer: PCT/EP2013/058161
(87) Internationale Veröffentlichungsnummer: WO 2013/156592

(56) Entgegenhaltungen:
- EP-A2- 1 882 566
- EP-A2- 1 977 893
- WO-A1-2013/156540
- DE-A1- 2 501 963
- DE-A1- 10 047 395

## Beschreibung

Die vorliegende Erfindung betrifft eine Vorrichtung zum Fördern eines Substrats. Die Erfindung betrifft außerdem ein System zum Bedrucken eines Substrats.

Das Fördern von Substraten bei der maschinellen Verarbeitung oder industriellen Fertigung ist eine besondere technische Herausforderung. Ein Teil der Herausforderung liegt darin, ein Substrat während des Verarbeitungsprozesses von einer Verarbeitungsstation zur nächsten Verarbeitungsstation zu bewegen. Bei einer Verarbeitungsstation kann es sich beispielsweise um eine Station zum Stanzen, Schneiden, Falten oder insbesondere zum Bedrucken handeln.

Eine weitere Herausforderung ist es, das Substrat so zu fördern, dass es in bestmöglicher Weise einer Verarbeitungsstation zugeführt werden oder an einer Verarbeitungsstation vorbeigeführt werden kann. Jedoch darf dabei die Fördergeschwindigkeit bzw. Verarbeitungsgeschwindigkeit nicht leiden, da sonst der Fertigungsdurchsatz zu gering wird.

Eine weitere Herausforderung stellt sich, wenn das Substrat keine Eigenstabilität bzw. inhärente Stabilität aufweist, wenn es sich also leicht verformen lässt und insbesondere nicht nach einer Verformung durch innere Rückstellkräfte in seine ursprüngliche Form zurückkehrt. Beispiele für derartige Substrate sind Papierbögen, dünne Kunststoffe, Textilstoffe und Leder. Während Substrate mit einer inhärenten Stabilität relativ einfach gefördert werden können, muss bei Substraten ohne eine inhärente Stabilität das Substrat besonders gut geführt werden, um eine Verformung zu vermeiden.

DE 25 01 963 zeigt einen Greiferwagenantrieb, mit dem Bogen durch Druckwerke gezogen werden können. Der Antrieb der Greiferwagen erfolgt in der Art eines Linearantriebs. EP 1 882 566 A2 zeigt eine Bogenstanz- und -prägemaschine bei der Greiferwagen mit einem Linearantrieb angetrieben werden, um Bögen durch eine Stanz- und -prägeeinheit zu ziehen. EP 1 977 893 A2 zeigt ein allgemeines Transportsystem, das auf einem Linearantrieb beruht. DE 100 47 395 A1 zeigt ein Bogentransportsystem für eine Rotationsdruckmaschine, bei der Greifer einen zu transportierenden Bogen an seinen Seitenkanten greifen und durch die Rotationsdruckmaschine ziehen. Das Dokument offenbart weiter den Oberbegriff des Anspruchs 1.

Es ist eine Aufgabe der vorliegenden Erfindung, eine Vorrichtung zum Fördern eines Substrats aufzuzeigen, die eine gute Führung eines Substrats bei guter Verarbeitungsgeschwindigkeit ermöglicht und dabei auch Substrate ohne inhärente Stabilität gefördert werden können. Es ist eine weitere Aufgabe der Erfindung, ein entsprechendes System zum Bedrucken eines Substrats mit einer solchen Vorrichtung aufzuzeigen.

Gemäß einem ersten Aspekt wird die Aufgabe gelöst durch eine Vorrichtung nach Anspruch 1.

Die erste Fahreinheit weist eine erste Halteeinheit auf, mit der das Substrat gehalten werden kann, insbesondere reibschlüssig gehalten werden kann. Es sind auch Ausführungsformen denkbar, bei denen das Substrat kraftschlüssig oder formschlüssig von der ersten Halteeinheit festgehalten wird. Die Vorrichtung ermöglicht es auch, Substrate von unterschiedlicher Länge, prinzipiell sogar von beliebiger Länge, zu fördern.

Die erste Fahreinheit wird relativ zur ersten Fahrstrecke aufgrund einer magnetischen Wechselwirkung zwischen erster Fahrstrecke und erster Fahreinheit bewegt. Dabei ist es insbesondere so, dass ein erstes Magnetfeld mit einem zweiten Magnetfeld zusammenwirkt und die resultierende Kraft für eine Bewegung der ersten Fahreinheit entlang der ersten Fahrstrecke benutzt wird.

Die Funktionsweise der Vorrichtung ist dabei prinzipiell wie folgt. Die erste Fahreinheit steht in einem ersten Bereich der ersten Fahrstrecke bereit, um das Substrat mittels der ersten Halteeinheit aufzunehmen, wobei die erste Halteeinheit sich bevorzugt bereits im geöffneten Zustand befindet. Das Substrat wird dann der ersten Halteeinheit zugeführt. Die erste Halteeinheit wechselt dann vom geöffneten Zustand in den geschlossenen Zustand, wodurch das Substrat nun von der ersten Halteeinheit festgehalten wird. Die erste Fahreinheit bewegt sich dann entlang der ersten Fahrstrecke, wobei sie bevorzugt eine Verarbeitungsstation passiert. In einem zweiten Bereich der ersten Fahrstrecke, insbesondere einem Endbereich, öffnet sich die erste Halteeinheit und gibt das Substrat frei, das dann von einem nachfolgenden Prozessschritt oder einer Fördereinrichtung übernommen wird.

Die Vorrichtung ermöglicht einerseits eine präzise Ansteuerung der ersten Fahreinheit. Andererseits, da die erste Fahreinheit sehr leicht ausgeführt werden kann, ist es möglich, die erste Fahreinheit während des Produktionsbetriebs schnell zu beschleunigen, schnell zu fahren und schnell abzubremsen, so dass ein hoher Durchsatz erzielt werden kann. Da auf Antriebsketten, Zahnriemen, Zahnstangen, Zahnräder und Wellen verzichtet werden kann, kann ein verhältnismäßig geräuscharmer Betrieb mit geringen Wartungsanforderungen erzielt werden.

Die Vorrichtung bietet außerdem den Vorteil, dass auch mehr als zwei Fahreinheiten zum Einsatz kommen können. Auf diese Weise können das Halten und die Positionierung des Substrats verbessert werden und/oder der Durchsatz durch eine verbesserte Ausnutzung der Fahrstrecke verbessert werden.

Die Vorrichtung verfügt bevorzugt über eine definierte Aufnahmestelle, an der das Substrat von der ersten Halteeinheit erfasst wird, und über eine Ab- oder Übergabestelle, an der das Substrat abgegeben wird oder an einen weiteren Fertigungsschritt übergeben wird.

Der Antrieb der Fahreinheit erfolgt bevorzugt nach dem Prinzip eines Linearmotors, wobei teilweise auch von Lineareinheit oder linearem Servomotor gesprochen wird. Geeignete Systeme werden beispielsweise von der Firma Beckhoff Automation GmbH angeboten.

Es ist bevorzugt, wenn die erste Halteeinheit ein Ober- und Unterteil hat, wobei Oberteil und Unterteil relativ zueinander verlagert werden können. Um das Substrat festzuhalten, wird das Substrat zwischen Ober- und Unterteil eingeführt und werden Ober- und Unterteil relativ aufeinander zu bewegt, um das Substrat mittels der ersten Halteeinheit festzuhalten. Bevorzugt ist es dabei, dass das Halteteil wie eine Zange funktioniert und das Substrat einklemmt. Ober- und Unterteil weisen dabei bevorzugt glatte Anlageflächen auf, damit das Substrat gut festgehalten werden kann, ohne es dabei zu beschädigen. Dabei kann sowohl das Oberteil starr und das Unterteil beweglich sein, das Unterteil starr und das Oberteil beweglich sein als auch sowohl Oberteil als auch Unterteil beweglich sein.

Die Vorrichtung weist zusätzlich zu der ersten Fahrstrecke eine zweite schienenartige Fahrstrecke mit einer Längserstreckung und zusätzlich zu der ersten Fahreinheit eine zweite Fahreinheit auf, die dafür ausgebildet ist, entlang der Längserstreckung der zweiten Fahrstrecke eine Bewegung relativ zur zweiten Fahrstrecke durchzuführen, wobei die zweite Fahrstrecke und die zweite Fahreinheit dafür ausgebildet sind, derart zusammenzuwirken, dass die Bewegung der zweiten Fahreinheit aufgrund einer magnetischen Wechselwirkung zwischen zweiter Fahrstrecke und zweiter Fahreinheit bewirkt wird, wobei die zweite Fahreinheit eine Halteeinheit aufweist, die dafür ausgebildet ist, einen geöffneten und einen geschlossenen Zustand einzunehmen, wobei im geöffneten Zustand ein zweiter Abschnitt des Substrats in die Halteeinheit eingeführt werden kann und im geschlossenen Zustand der zweite Abschnitt von der Halteeinheit festgehalten wird.

Dies ermöglicht eine besonders genaue Führung des Substrats. Das Substrat wird bevorzugt sowohl von der Halteeinheit der ersten Fahreinheit als auch von der Halteeinheit der zweiten Fahreinheit festgehalten. Die Fahrstrecken sind bevorzugt parallel zueinander angeordnet. Dadurch kann auf einfache Weise sichergestellt werden, dass während der Förderung seitliche Verschiebungen vermieden werden. Die erste und die zweite Fahrstrecke haben bevorzugt die gleiche Länge und die gleiche Form. Die beiden Fahreinheiten werden bevorzugt synchron bewegt, um ein Gieren des Substrats zu vermeiden.

Bei einer Ausführungsform mit mehr als zwei Fahrstrecken, wird das Substrat von jeweils einer Fahreinheit auf jeweils einer der Fahrstrecken gehalten. Wie nachfolgend aber noch gezeigt wird, gibt es bevorzugte Ausgestaltungen, bei denen das Substrat von zwei oder mehr Fahreinheiten auf derselben Fahrstrecke gehalten wird.

Bei einer vorteilhaften Ausgestaltung ist die erste Fahrstrecke dafür ausgebildet, über der Zeit wechselnde Magnetfelder entlang der Längserstreckung zu erzeugen und weist die erste Fahreinheit einen Permanentmagnet auf.

Diese Ausgestaltung hat den Vorteil, dass die erste Fahreinheit für die Bewegung keine zusätzliche Energieversorgung benötigt. Bei einer anderen vorteilhaften Ausgestaltung verfügt die erste Fahrstrecke über mehrere Permanentmagnete und ist die erste Fahreinheit dafür ausgebildet, über der Zeit wechselnde Magnetfelder zu erzeugen. Diese Ausgestaltung hat den Vorteil, dass die erste Fahrstrecke einfach und kostengünstig realisiert werden kann. Da das allgemeine Wirkprinzip von Linearmotoren dem Fachmann bekannt ist, wird in dieser Anmeldung nicht näher darauf eingegangen. Zu beiden Ausführungsformen sei darauf hingewiesen, dass, wenn mehrere Fahrstrecken und/oder mehrere Fahreinheiten eingesetzt werden, die weiteren Fahrstrecken bzw. die weiteren Fahreinheiten in gleicher Weise ausgebildet sind, also insbesondere die zweite Fahrstrecke und die zweite Fahreinheit.

Bei einer bevorzugten Ausgestaltung sind die erste Fahrstrecke und die erste Fahreinheit dafür ausgebildet, die erste Fahreinheit bei ihrer Bewegung zu führen.

Diese Ausgestaltung ermöglicht eine besonders präzise Bewegung der ersten Fahreinheit. Dabei ist es bevorzugt, dass die erste Fahreinheit ein Tragelement mit einem Tragprofil aufweist, wobei das Tragprofil einem Führungsprofil einer Führungsschiene der ersten Fahrstrecke entspricht. Es sei darauf hingewiesen, dass, wenn mehrere Fahrstrecken und/oder mehrere Fahreinheiten eingesetzt werden, die weiteren Fahrstrecken bzw. die weiteren Fahreinheiten in gleicher Weise ausgebildet sind, also insbesondere die zweite Fahrstrecke und die zweite Fahreinheit.

Bei einer weiteren vorteilhaften Ausgestaltung bildet die erste Fahrstrecke eine geschlossene Schleife.

Diese Ausgestaltung bietet den Vorteil, dass die erste Fahreinheit stets in dieselbe Richtung bewegt werden kann. Da die geschlossene Schleife über eine Vorlaufstrecke und eine Rücklaufstrecke verfügt, entsteht zudem keine Behinderung, wenn eine Fahreinheit vom Ende der ersten Fahrstrecke an den Anfang der ersten Fahrstrecke zurückbewegt werden soll. Die Ausgestaltung ermöglicht es zudem, dass eine große Anzahl von Fahreinheiten entlang der ersten Fahrstrecke bewegt werden kann und auf einfache Weise an den Anfang der ersten Fahrstrecke zurückgeführt werden kann. Dabei ist es insbesondere möglich, die Fahreinheiten mit großer Geschwindigkeit vom Ende der Fahrstrecke an den Anfang der Fahrstrecke zurückzuführen. Die geschlossene Schleife weist bevorzugt eine gerade Vorlaufstrecke und eine gerade Rücklaufstrecke auf, die an beiden Seiten über kreisbogenförmige Elemente miteinander verbunden sind.

Bei einer weiteren vorteilhaften Ausgestaltung weist die Vorrichtung eine Steuereinrichtung auf, die dafür ausgebildet ist, die Bewegung und/oder die Position der ersten Fahreinheit zu steuern.

Diese Ausgestaltung ermöglicht es u.a., der ersten Fahreinheit eine bestimmte Position vorzugeben und/oder der ersten Fahreinheit eine bestimmte Geschwindigkeit vorzugeben, die sich insbesondere über den Verlauf der ersten Fahrstrecke hinweg ändern kann. Werden mehrere Fahreinheiten verwendet, so können die Fahreinheiten bevorzugt individuell oder in Gruppen angesteuert werden. Sind für die Förderung eines Substrats mehrere Fahreinheiten zuständig, so steuert die Steuereinheit diese Gruppe von Fahreinheiten bei einer Ausführungsform so an, dass sich die Fahreinheiten mit gleicher Geschwindigkeit bewegen. Dabei ist es insbesondere vorteilhaft, wenn mehrere Fahrstrecken eingesetzt werden, dass eine erste Fahreinheit auf einer ersten Fahrstrecke und eine zweite Fahreinheit auf einer zweiten Fahrstrecke in gleicher Weise und mit konstantem Abstand bewegt werden.

Bei einer weiteren vorteilhaften Ausgestaltung ist der Abstand zwischen der ersten und der zweiten Fahrstrecke relativ zueinander veränderbar.

Die Ausgestaltung ermöglicht eine Verarbeitung von Substraten mit unterschiedlichen Breiten, prinzipiell sogar mit beliebigen Breiten. Dabei bestehen grundsätzlich die Möglichkeiten, dass sich die erste Fahrstrecke auf eine ortsfeste zweite Fahrstrecke zu bewegt, dass sich die zweite Fahrstrecke auf eine ortsfeste erste Fahrstrecke zu bewegt oder dass sowohl erste und zweite Fahrstrecke beweglich sind. Um den Abstand der Fahrstrecken relativ zueinander verändern zu können, ist mindestens eine der Fahrstrecken, bevorzugt beide Fahrstrecken, auf einem Haltesystem befestigt.

Bei einer weiteren vorteilhaften Ausgestaltung weist die Vorrichtung eine dritte Fahreinheit auf, die dafür ausgebildet ist, entlang der Längserstreckung der ersten Fahrstrecke eine Bewegung relativ zur ersten Fahrstrecke durchzuführen, wobei die erste Fahrstrecke und die dritte Fahreinheit dafür ausgebildet sind, derart zusammenzuwirken, dass die Bewegung der dritten Fahreinheit aufgrund einer magnetischen Wechselwirkung zwischen erster Fahrstrecke und dritter Fahreinheit bewirkt wird, wobei die dritte Fahreinheit eine Halteeinheit aufweist, die dafür ausgebildet ist, einen geöffneten und einen geschlossenen Zustand einzunehmen, wobei im geöffneten Zustand ein dritter Abschnitt des Substrats in die Halteeinheit eingeführt werden kann und im geschlossenen Zustand der dritte Abschnitt von der Halteeinheit festgehalten wird, und weist die Vorrichtung eine vierte Fahreinheit auf, die dafür ausgebildet ist, entlang der Längserstreckung der zweiten Fahrstrecke eine Bewegung relativ zur zweiten Fahrstrecke durchzuführen, wobei die zweite Fahrstrecke und die vierte Fahreinheit dafür ausgebildet sind, derart zusammenzuwirken, dass die Bewegung der vierten Fahreinheit aufgrund einer magnetischen Wechselwirkung zwischen zweiter Fahrstrecke und vierter Fahreinheit bewirkt wird, wobei die vierte Fahreinheit eine Halteeinheit aufweist, die dafür ausgebildet ist, einen geöffneten und einen geschlossenen Zustand einzunehmen, wobei im geöffneten Zustand ein vierter Abschnitt des Substrats in die Halteeinheit eingeführt werden kann und im geschlossenen Zustand der vierte Abschnitt von der Halteeinheit festgehalten wird.

Diese Ausgestaltung ermöglicht es, das Substrat an vier Stellen einzuspannen und auf diese Weise besonders gut führen zu können.

Bei einer bevorzugten Ausgestaltung weist die Vorrichtung eine Steuereinrichtung auf, die dafür ausgebildet ist, die Halteeinheiten so anzusteuern, dass sich die Halteeinheiten der ersten und zweiten Fahreinheit bei einer Ab- bzw. Übergabe des Substrats zu einem ersten Zeitpunkt öffnen und sich die Halteeinheiten der dritten und vierten Fahreinheit bei einer Ab- bzw. Übergabe des Substrats zu einem späteren, zweiten Zeitpunkt öffnen.

Diese Ausgestaltung ermöglicht es, ein Substrat mit allen vier Fahreinheiten so lange zu führen, bis das voreilende Ende des Substrats das Ende der Förderstrecke der Vorrichtung erreicht. Zu diesem Zeitpunkt öffnen sich die Halteeinheiten der ersten und zweiten Fahreinheit. Das voreilende Ende des Substrats wird freigegeben und kann an eine weitere Förderstrecke oder Verarbeitungsstation übergeben werden. Da das Substrat noch von der dritten und vierten Fahreinheit festgehalten wird, schieben die dritte und vierte Fahreinheit das Substrat weiter in Richtung der weiteren Förderstrecke bzw. Verarbeitungsstation.

Bei einer weiteren vorteilhaften Ausgestaltung weist die Vorrichtung eine Steuereinrichtung auf, die dafür ausgebildet ist, die erste und zweite Fahreinheit für eine erste Geschwindigkeit der Bewegung anzusteuern und die dritte und/oder vierte Fahreinheit für eine zweite Geschwindigkeit der Bewegung anzusteuern, wobei die zweite Geschwindigkeit geringer ist als die erste Geschwindigkeit.

Diese Ausgestaltung ermöglicht es, das Substrat zwischen erster/zweiter Fahreinheit und dritter/vierter Fahreinheit unter Spannung zu halten. Da die erste und die zweite Fahreinheit die Tendenz haben, der dritten und/oder vierten Fahreinheit davonzueilen, wird das Substrat gespannt, da die vier Fahreinheiten dasselbe Substrat festhalten. Dabei ist es besonders bevorzugt, die zweite Geschwindigkeit auf einen Prozentsatz der ersten Geschwindigkeit einzustellen, wobei der Prozentsatz zwischen 0 % und kleiner 100 % liegt. Bei einer Ausführungsform wird an der dritten und vierten Fahreinheit die Geschwindigkeit null eingestellt, so dass die dritte und vierte Fahreinheit von der ersten und zweiten Fahreinheit gezogen werden, da sie mit der ersten und zweiten Fahreinheit über das Substrat verbunden sind. Der prozentuale Anteil der zweiten Geschwindigkeit relativ zur ersten Geschwindigkeit wird insbesondere unter Berücksichtigung der Möglichkeit eines Reißens des Substrats und der Haltekraft der Halteeinheiten gewählt.

Bei einer weiteren vorteilhaften Ausgestaltung werden die Halteeinheiten der ersten und zweiten Fahreinheit so eingestellt, dass sie eine erste Haltekraft bereitstellen können, und werden die Halteeinheiten der dritten und vierten Fahreinheit so eingestellt, dass sie eine zweite Haltekraft bereitstellen können, wobei die erste Haltekraft größer ist als die zweite Haltekraft.

Diese Ausgestaltung ermöglicht es, einem Reißen des Substrats vorzubeugen. Dabei wird mittels der ersten und zweiten Fahreinheit sichergestellt, dass das Substrat präzise gehalten ist und präzise gefördert werden kann. Die zweite Haltekraft ist dabei so gewählt, dass sich das Substrat aus den Halteeinheiten der dritten und vierten Fahreinheit löst, bevor es reißt. Die Größe der zweiten Haltekraft kann durch Berechnung, Simulation oder praktische Versuche ermittelt werden.

Gemäß einem zweiten Aspekt wird die Aufgabe gelöst durch ein System zum Bedrucken eines Substrats mit einer zuvor beschriebenen Vorrichtung und einer Druckstation, wobei die Vorrichtung und die Druckstation so zueinander angeordnet sind, dass die Vorrichtung ein in der Halteeinheit festgehaltenes Substrat an der Druckstation vorbeiführen kann.

Diese Ausgestaltung ermöglicht es, die hohen Anforderungen zu erfüllen, die gegeben sind, wenn man ein Substrat bedrucken möchte, das sich an einer Druckstation vorbeibewegt. Dabei soll insbesondere eine gleichmäßige Bewegung entlang der Längserstreckung ohne seitliche Auslenkungen erfolgen. Außerdem soll ein konstanter Abstand zur Druckstation, genauer zu den Druckköpfen, gewährleistet sein. Diese Eigenschaften bietet die beschriebene Vorrichtung und ermöglicht daher ein besonders vorteilhaftes System zum Bedrucken eines Substrats.

Bei einer bevorzugten Ausgestaltung ist dem System in Produktionsrichtung eine Trocknungsstation nachgeordnet, wo das bedruckte Substrat getrocknet wird. Dabei ist es vorteilhaft, wenn das Substrat am Ende der Fahrstrecke auf eine Förderstrecke der Trocknungsstation übergeben wird.

Gemäß einem dritten Aspekt wird die Aufgabe gelöst durch die Verwendung einer zuvor beschriebenen Vorrichtung, um ein Substrat an einer Verarbeitungsstation vorbeizuführen, insbesondere an einer Druckstation für eine Bedruckung des Substrats vorbeizuführen.

Die Vorrichtung kann aber auch für andere Anwendungen verwendet werden, die ein präzises Führen des Substrats erfordern, wie z.B. eine Schneid- oder Stanzbearbeitung.

Es versteht sich, dass die vorstehend genannten und die nachstehend noch zu erläuternden Merkmale nicht nur in der jeweils angegebenen Kombination, sondern auch in anderen Kombinationen oder in Alleinstellung verwendbar sind, vorausgesetzt, dass der Schutzumfang der vorliegenden Ansprüche nicht überschritten wird.

Ausführungsbeispiele der Beschreibung sind in der Zeichnung näher dargestellt und werden in der nachfolgenden Beschreibung näher erläutert. Es zeigen:
- Fig. 1: eine erste Ausführungsform eines Systems zum Bedrucken eines Substrats mit einer ersten Ausführungsform einer Vorrichtung zum Fördern eines Substrats,
- Fig. 2: eine Ausschnittsvergrößerung des vorderen Teils des Systems gemäß Fig. 1,
- Fig. 3: eine erste Ausführungsform einer Fahreinheit,
- Fig. 4: eine zweite Ausführungsform einer Fahreinheit,
- Fig. 5: eine zweite Ausführungsform eines Systems zum Bedrucken eines Substrats mit einer zweiten Ausführungsform einer Vorrichtung zum Fördern eines Substrats,
- Fig. 6: eine dritte Ausführungsform eines Systems zum Bedrucken eines Substrats mit einer dritten Ausführungsform einer Vorrichtung zum Fördern eines Substrats,
- Fig. 7: eine vierte Ausführungsform einer Vorrichtung zum Fördern eines Substrats; und
- Fig. 8: eine Vorrichtung zum Fördern eines Substrats, die nicht die Erfindung zeigt.

Fig. 1 zeigt ein erstes Ausführungsbeispiel eines Systems 10 zum Bedrucken eines Substrats 12 mit einer Druckstation 14, hier symbolisch dargestellt, einer Trocknungsstation 16, es ist lediglich das Trocknungsband dargestellt, und einer Vorrichtung 18 zum Fördern des Substrats 12.

Die Vorrichtung 18 zum Fördern des Substrats 12 weist eine schienenartige Fahrstrecke 20, hier eine erste Fahrstrecke 20 und eine zweite Fahrstrecke 20', auf, jeweils mit einer Längserstreckung 22.

Die Vorrichtung 18 weist außerdem eine Fahreinheit 24 auf, hier eine erste Fahreinheit 24, eine zweite Fahreinheit 24', eine dritte Fahreinheit 24" und eine vierte Fahreinheit 24"'. Jede Fahreinheit 24 ist dafür ausgebildet, entlang der Längserstreckung 22 der Fahrstrecke 20 eine Bewegung relativ zur Fahrstrecke 20 durchzuführen. Die Fahrstrecke 20 und die Fahreinheit 24 sind dafür ausgebildet, derart zusammenzuwirken, dass die Bewegung der Fahreinheit 24 aufgrund einer magnetischen Wechselwirkung zwischen Fahrstrecke 20 und Fahreinheit 24 bewegt wird. Konkret wirken die erste Fahreinheit 24 und die dritte Fahreinheit 24" mit der ersten Fahrstrecke 20 zusammen und die zweite Fahreinheit 24' und die vierte Fahreinheit 24'" mit der zweiten Fahrstrecke 20' zusammen.

Die Fahrstrecke 20 ist dafür ausgebildet, über der Zeit wechselnde Magnetfelder entlang der Längserstreckung 22 zu erzeugen. Die Fahrstrecke 20 bildet eine geschlossene Schleife. Diese Aussagen gelten in gleicher Weise für die zweite Fahrstrecke 20'. Die Vorrichtung 18 weist eine Steuereinrichtung 26 auf, die dafür ausgebildet ist, die Bewegung und/oder die Position der Fahreinheit 24 zu steuern. Bei dieser Ausgestaltung steuert die Steuereinrichtung 26 die Bewegung aller Fahreinheiten 24 auf den Fahrstrecken 20.

Fig. 2 zeigt eine Vergrößerung des vorderen Abschnitts der Vorrichtung 18 gemäß Fig. 1. Alle bereits eingeführten Bezugszeichen gelten hier und im Folgenden weiter.

In der Fig. 2 ist zu erkennen, dass die Fahrstrecken 20, 20' Spulenanordnungen 30 aufweisen, die die genannten Magnetfelder entlang der Längserstreckung 22 erzeugen, die sich über der Zeit ändern. Außerdem sind Führungsschienen 32, 32' mit einem Führungsprofil zu erkennen, die die Fahreinheiten 24, 24', 24", 24'" bei ihrer Bewegung führen.

Fig. 3 zeigt eine erste Ausführungsform einer Fahreinheit 24 gemäß Fig. 1. Die Fahreinheit 24 weist einen Grundkörper 40, eine Halteeinheit 42 mit einem Oberteil 44 und einem Unterteil 46, einen oder mehrere Permanentmagnete 48 und ein Tragelement 50 mit einem Tragprofil 52 auf, das insbesondere gewissermaßen das Negativ des Führungsprofils darstellt

Die Halteeinheit 42 ist dafür ausgebildet, einen geöffneten und einen geschlossenen Zustand einzunehmen. Dies erfolgt durch eine relative Verlagerung von Oberteil 44 und Unterteil 46 zueinander, bevorzugt durch eine Verschiebung 54 und/oder durch ein Verschwenken 56 des Unterteils 46 gegenüber dem Oberteil 44. Im geöffneten Zustand kann ein Abschnitt des Substrats 12 in die Halteeinheit 42 eingeführt werden, und im geschlossenen Zustand wird der Abschnitt von der Halteeinheit 42 festgehalten.

Fig. 4 zeigt eine alternative Ausgestaltung der Fahreinheit 24 für eine weitere, nicht gezeigte Ausführungsform der Vorrichtung 18 auf. Es gelten grundsätzlich die zur Fig. 3 gemachten Aussagen.

Allerdings ist es bei dieser Ausgestaltung so, dass die Fahreinheit 24 nicht über Permanentmagnete 48 verfügt, sondern über eine Spulenanordnung 60, die über Versorgungskabel 62 mit Strom gespeist wird. Eine zugehörige, nicht gezeigte Ausführungsform einer Fahrstrecke 20 weist eine Mehrzahl von Permanentmagneten auf, so dass sich wiederum die zuvor beschriebene magnetische Wechselwirkung einstellt.

Fig. 5 zeigt eine zweite Ausführungsform eines Systems 10 mit einer zweiten Ausführungsform der Vorrichtung 18. Es gelten alle zur Fig. 1 getätigten Aussagen auch hier.

Eine Besonderheit dieser Ausführungsform liegt darin, dass die Vorrichtung 18 gemäß der Erfindung eine Unterdruckauflage 70 aufweist. Gleitet ein Substrat 12 über die Unterdruckauflage 70, so wird es plan auf die Unterdruckauflage gedrückt. Es ist aber weiterhin möglich, das Substrat 12 über die Unterdruckauflage 70 mittels der Fahreinheiten 24 zu ziehen, so dass das Substrat 12 präzise und in gleichbleibendem Abstand unter der Druckstation 14 entlang bewegt werden kann.

Fig. 6 zeigt eine dritte Ausführungsform eines Systems 10 mit einer dritten Ausführungsform einer Vorrichtung 18. Es gelten alle zu den Fig. 1 und 5 getroffenen Aussagen weiterhin.

Eine Besonderheit dieser Ausführungsform ist, dass ein Substrat 12 nur von einer ersten und einer zweiten Fahreinheit 24' gefördert wird. Da die Unterdruckauflage 70 dafür sorgt, dass das Substrat 12 auf die Unterdruckauflage 70 gedrückt wird, besteht die Möglichkeit, auf die dritte und vierte Fahreinheit 24", 24'" zu verzichten.

Es wird angemerkt, dass die Vorrichtung 18 zwar über weitere Fahreinheiten verfügt, diese jedoch nicht im Sinne einer dritten und vierten Fahreinheit 24", 24'" zu verstehen sind, da diese nicht an demselben Substrat 12 angreifen.

Fig. 7 zeigt eine vereinfachte vierte Ausführungsform der Vorrichtung 18. Hier kommt eine Fahrstrecke 20 zum Einsatz, die keine Schleife bildet und daher besonders einfach zu realisieren ist.

Fig. 8 zeigt eine Vorrichtung 18 in der Draufsicht, die nicht die Erfindung zeigt. Hier kommt lediglich eine Fahrstrecke 20 zum Einsatz, auf der sich eine erste Fahreinheit 24 und eine zweite Fahreinheit 24' bewegen. Wenn die Fahrstrecke als geschlossene Schleife ausgebildet ist, können selbstverständlich auch weitere Fahreinheiten eingesetzt werden. Die Fahreinheiten 24, 24' weisen jeweils eine Halteeinheit 42, 42' auf, die hier jeweils zwei Abschnitte des Substrats 12 erfassen.

Die hier offenbarte Vorrichtung 18 zum Fördern eines Substrats 12 und das System 10 zum Bedrucken eines Substrats 12 sind besonders bei einer Verarbeitung von Substraten 12 vorteilhaft, die keine inhärente Stabilität aufweisen, insbesondere Papierbögen, Kunststofffolien, Textilstoffe oder Leder, etc. Es sei aber ausdrücklich darauf hingewiesen, dass mit der Vorrichtung 18 und dem System 10 auch Substrate 12 verarbeitet werden können, die bereits eine inhärente Stabilität aufweisen.

## Patentansprüche

1. Vorrichtung (18) zum Fördern eines Substrats (12), wobei die Vorrichtung eine schienenartige erste Fahrstrecke (20) mit einer Längserstreckung (22) und eine erste Fahreinheit (24) aufweist, die dafür ausgebildet ist, entlang der Längserstreckung (22) der ersten Fahrstrecke (20) eine Bewegung relativ zur ersten Fahrstrecke (20) durchzuführen, wobei die erste Fahrstrecke (20) und die erste Fahreinheit (24) dafür ausgebildet sind, derart zusammenzuwirken, dass die Bewegung der ersten Fahreinheit (24) aufgrund einer magnetischen Wechselwirkung zwischen ersten Fahrstrecke (20) und ersten Fahreinheit (24) bewirkt wird, und wobei die erste Fahreinheit (24) eine erste Halteeinheit (42) aufweist, die dafür ausgebildet ist, einen geöffneten und einen geschlossenen Zustand einzunehmen, wobei im geöffneten Zustand ein Abschnitt des Substrats (12) in die erste Halteeinheit (42) eingeführt werden kann und im geschlossenen Zustand der Abschnitt von der ersten Halteeinheit (42) festgehalten wird, wobei die Vorrichtung (18) ferner eine zweite schienenartige Fahrstrecke (20') mit einer Längserstreckung (22) und eine zweite Fahreinheit (24') aufweist, die dafür ausgebildet ist, entlang der Längserstreckung (22) der zweiten Fahrstrecke (20') eine Bewegung relativ zur zweiten Fahrstrecke (20') durchzuführen, wobei die zweite Fahrstrecke (20') und die zweite Fahreinheit (24') dafür ausgebildet sind, derart zusammenzuwirken, dass die Bewegung der zweiten Fahreinheit (24') aufgrund einer magnetischen Wechselwirkung zwischen zweiter Fahrstrecke (20') und zweiter Fahreinheit (24') bewirkt wird, wobei die zweite Fahreinheit (24') eine zweite Halteeinheit (42) aufweist, die dafür ausgebildet ist, einen geöffneten und einen geschlossenen Zustand einzunehmen, wobei im geöffneten Zustand ein zweiter Abschnitt des Substrats (12) in die Halteeinheit eingeführt werden kann und im geschlossenen Zustand der zweite Abschnitt von der zweiten Halteeinheit (42) festgehalten wird, **dadurch gekennzeichnet, dass** die Vorrichtung (18) eine Unterdruckauflage (70) aufweist, die relativ zu den Fahreinheiten (24) so angeordnet ist, dass die Fahreinheiten (24) das Substrat (12) über die Unterdruckauflage (70) ziehen können.

2. Vorrichtung nach Anspruch 1, wobei die erste Fahrstrecke (20) dafür ausgebildet ist, sich über der Zeit ändernde Magnetfelder entlang der Längserstreckung (22) zu erzeugen und wobei die erste Fahreinheit (24) einen Permanentmagnet (48) aufweist.

3. Vorrichtung nach einem der vorhergehenden Ansprüche, wobei die erste Fahrstrecke (20) und die erste Fahreinheit (24) dafür ausgebildet sind, die erste Fahreinheit (24) bei ihrer Bewegung zu führen.

4. Vorrichtung nach einem der vorhergehenden Ansprüche, wobei die erste Fahrstrecke (20) eine geschlossene Schleife bildet.

5. Vorrichtung nach einem der vorhergehenden Ansprüche, wobei die Vorrichtung (18) eine Steuereinrichtung (26) aufweist, die dafür ausgebildet ist, die Bewegung und/oder die Position der ersten Fahreinheit (24) zu steuern.

6. Vorrichtung nach einem der vorhergehenden Ansprüche, wobei ein Abstand der ersten und zweiten Fahrstrecke relativ zueinander veränderbar ist.

7. Vorrichtung nach einem der vorhergehenden Ansprüche, wobei die Vorrichtung eine dritte Fahreinheit (24") aufweist, die dafür ausgebildet ist, entlang der Längserstreckung (22) der ersten Fahrstrecke (20) eine Bewegung relativ zur ersten Fahrstrecke (20) durchzuführen, wobei die erste Fahrstrecke (20) und die dritte Fahreinheit (24") dafür ausgebildet sind, derart zusammenzuwirken, dass die Bewegung der dritten Fahreinheit (24") aufgrund einer magnetischen Wechselwirkung zwischen erster Fahrstrecke (20) und dritter Fahreinheit (24") bewirkt wird, wobei die dritte Fahreinheit (24") eine Halteeinheit (42) aufweist, die dafür ausgebildet ist, einen geöffneten und einen geschlossenen Zustand einzunehmen, wobei im geöffneten Zustand ein dritter Abschnitt des Substrats (12) in die Halteeinheit (42) eingeführt werden kann und im geschlossenen Zustand der dritte Abschnitt von der Halteeinheit (42) festgehalten wird, und wobei die Vorrichtung eine vierte Fahreinheit (24"') aufweist, die dafür ausgebildet ist, entlang der Längserstreckung (22) der zweiten Fahrstrecke (20') eine Bewegung relativ zur zweiten Fahrstrecke (20') durchzuführen, wobei die zweite Fahrstrecke (20') und die vierte Fahreinheit (24"') dafür ausgebildet sind, derart zusammenzuwirken, dass die Bewegung der vierten Fahreinheit (24"') aufgrund einer magnetischen Wechselwirkung zwischen zweiter Fahrstrecke (20') und vierter Fahreinheit (24"') bewirkt wird, wobei die vierte Fahreinheit (24"') eine Halteeinheit (42) aufweist, die dafür ausgebildet ist, einen geöffneten und einen geschlossenen Zustand einzunehmen, wobei im geöffneten Zustand ein vierter Abschnitt des Substrats (12) in die Halteeinheit (42) eingeführt werden kann und im geschlossenen Zustand der vierte Abschnitt von der Halteeinheit (42) festgehalten wird.

8. Vorrichtung nach Anspruch 7, wobei die Vorrichtung (18) eine Steuereinrichtung (26) aufweist, die dafür ausgebildet ist, die Halteeinheiten (42) so anzusteuern, dass sich die Halteeinheiten (42) der ersten und zweiten Fahreinheit (24, 24') bei einer Ab- bzw. Übergabe des Substrats zu einem ersten Zeitpunkt öffnen und sich die Halteeinheiten (42) der dritten und vierten Fahreinheit (24", 24"') bei einer Ab- bzw. Übergabe des Substrats (12) zu einem späteren, zweiten Zeitpunkt öffnen.

9. Vorrichtung nach Anspruch 7 oder 8, wobei die Vorrichtung (18) eine Steuereinrichtung (26) aufweist, die dafür ausgebildet ist, die erste und zweite Fahreinheit (24, 24') für eine erste Geschwindigkeit der Bewegung anzusteuern und die dritte und/oder vierte Fahreinheit (24", 24"') für eine zweite Geschwindigkeit der Bewegung anzusteuern, wobei die zweite Geschwindigkeit geringer ist als die erste Geschwindigkeit.

10. Vorrichtung nach einem der Ansprüche 7, 8 oder 9, wobei die Halteeinheiten (42) der ersten und zweiten Fahreinheit (24, 24') so eingestellt werden, dass sie eine erste Haltekraft bereitstellen können, und die Halteeinheiten der dritten und vierten Fahreinheit (24", 24"') so eingestellt werden, dass sie eine zweite Haltekraft bereitstellen können, wobei die erste Haltekraft größer ist als die zweite Haltekraft.

11. System (10) zum Bedrucken eines Substrats (12) mit einer Vorrichtung (18) nach einem der vorhergehenden Ansprüche und einer Druckstation (14), wobei die Vorrichtung (18) und die Druckstation (12) so zueinander angeordnet sind, dass die Vorrichtung (18) ein in der Halteeinheit (42) festgehaltenes Substrat (12) an der Druckstation (14) vorbeiführen kann.

12. Verwendung einer Vorrichtung (18) nach einem der Ansprüche 1 bis 11, um ein Substrat an einer Verarbeitungsstation vorbeizuführen, insbesondere an einer Druckstation (14) für eine Bedruckung des Substrats (12) vorbeizuführen.

## Claims

1. An apparatus (18) for conveying a substrate (12), the apparatus comprising a rail-like first travel path (20) having a longitudinal extension (22) and a first travel unit (24) adapted to perform a movement relative to the first travel path (20) along the longitudinal extension (22) of the first travel path (20), wherein the first travel path (20) and the first travel unit (24) are adapted to cooperate in such a way that the movement of the first travel unit (24) is effected due to a magnetic interaction between the first travel path (20) and the first travel unit (24), and wherein the first travelling unit (24) comprises a first holding unit (42) which is designed to assume an open and a closed state, wherein in the open state a portion of the substrate (12) can be inserted into the first holding unit (42) and in the closed state the portion is held by the first holding unit (42), wherein the device (18) further comprises a second rail-like travelling section (20') with a longitudinal extension (22) and a second travelling unit (24'), which is designed to carry out a movement relative to the second travel path (20') along the longitudinal extent (22) of the second travel path (20'), the second travel path (20') and the second travel unit (24') being designed to interact in such a way that the movement of the second travel unit (24') is effected on the basis of a magnetic interaction between the second travel path (20') and the second travel unit (24'), the second travel unit (24') having a second holding unit (42) which is designed for this purpose, to assume an open and a closed state, wherein in the open state a second portion of the substrate (12) can be inserted into the holding unit and in the closed state the second portion is held by the second holding unit (42), **characterized in that** the device (18) comprises a vacuum support (70) arranged relative to the traveling units (24) such that the traveling units (24) can pull the substrate (12) over the vacuum support (70).

2. The apparatus according to claim 1, wherein the first travel unit (20) is designed to generate magnetic fields changing over time along the longitudinal extension (22) and wherein the first travel unit (24) comprises a permanent magnet (48).

3. The apparatus according to any of the foregoing claims, wherein the first travel path (20) and the first travel unit (24) are adapted to guide the first travel unit (24) as it moves.

4. The apparatus according to one of the preceding claims, the first track (20) forming a closed loop.

5. The apparatus according to any of the foregoing claims, the apparatus (18) comprising control means (26) adapted to control the movement and/or position of the first travelling unit (24)

6. The apparatus according to one of the preceding claims, wherein a distance of the first and second travel distance is variable relative to each other.

7. The apparatus according to one of the preceding claims, the device comprising a third travelling unit (24") which is adapted to perform a movement relative to the first travelling section (20) along the longitudinal extension (22) of the first travelling section (20), the first travelling section (20) and the third travelling unit (24") being adapted to cooperate in such a manner, in that the movement of the third travel unit (24") is effected on the basis of a magnetic interaction between the first travel section (20) and the third travel unit (24"), the third travel unit (24") having a holding unit (42) which is designed to assume an open and a closed state, it being possible to insert a third section of the substrate (12) into the holding unit (42) in the open state, and the third section being held by the holding unit (42) in the closed state, and wherein the apparatus comprises a fourth travel unit (24"') which is adapted to perform a movement relative to the second travel path (20') along the longitudinal extension (22) of the second travel path (20'), wherein the second travel path (20') and the fourth travel unit (24"') are adapted to cooperate in such a way that the movement of the fourth travel unit (24"') is effected due to a magnetic interaction between the second travel path (20') and the fourth travel unit (24"'), wherein the fourth traveling unit (24"') comprises a holding unit (42) adapted to assume an open and a closed state, wherein in the open state a fourth portion of the substrate (12) can be inserted into the holding unit (42) and in the closed state the fourth portion is retained by the holding unit (42).

8. The apparatus according to claim 7, wherein the apparatus (18) has a control device (26) which is designed to control the holding units (42) in such a way that the holding units (42) of the first and second traveling unit (24, 24') open at a first point in time when the substrate is delivered or transferred and the holding units (42) of the third and fourth traveling unit (24", 24'") open at a later, second point in time when the substrate (12) is delivered or transferred.

9. The apparatus according to claim 7 or 8, wherein the apparatus (18) comprises control means (26) adapted to control the first and second travelling units (24, 24') for a first speed of movement and to control the third and/or fourth travelling unit (24", 24"') for a second speed of movement, the second speed being lower than the first speed.

10. The apparatus according to one of claims 7, 8 or 9, wherein the holding units (42) of the first and second traveling units (24, 24') are adjusted to provide a first holding force, and the holding units of the third and fourth traveling units (24", 24"') are adjusted to provide a second holding force, wherein the first holding force is greater than the second holding force.

11. A system (10) for printing a substrate (12) with a device (18) according to one of the preceding claims and a printing station (14), wherein the device (18) and the printing station (12) are arranged relative to each other in such a way that the device (18) can guide a substrate (12) held in the holding unit (42) past the printing station (14).

12. Use of an apparatus (18) according to any one of claims 1 to 11 to feed a substrate past a processing station, in particular to feed it past a printing station (14) for printing the substrate (12).

## Revendications

1. Dispositif (18) destiné à transporter un substrat (12), le dispositif comportant une première section de roulement (20) de type rail pourvue d'une extension longitudinale (22) et une première unité de roulement (24) qui est conçue pour effectuer un mouvement par rapport à la première section de roulement (20) le long de l'extension longitudinale (22) de la première section de roulement (20), la première section de roulement (20) et la première unité de roulement (24) étant conçues pour coopérer de manière à ce que le mouvement de la première unité de roulement (24) soit causé par une interaction magnétique entre la première section de roulement (20) et la première unité de roulement (24), et la première unité de roulement (24) comportant une première unité de maintien (42) qui est conçue pour prendre un état ouvert et un état fermé, une portion du substrat (12) pouvant être insérée dans la première unité de maintien (42) à l'état ouvert et la portion étant maintenue par la première unité de maintien (42) à l'état fermé, le dispositif (18) comportant en outre une deuxième section de roulement (20') de type rail pourvue d'une extension longitudinale (22) et une deuxième unité de roulement (24') qui est conçue pour effectuer un mouvement par rapport à la deuxième section de roulement (20') le long de l'extension longitudinale (22) de la deuxième section de roulement (20'), la deuxième section de roulement (20') et la deuxième unité de roulement (24') étant conçues pour coopérer de manière à ce que le mouvement de la deuxième unité de roulement (24') soit causé par une interaction magnétique entre la deuxième section de roulement (20') et la deuxième unité de roulement (24'), la deuxième unité de roulement (24') comportant une deuxième unité de maintien (42) qui est conçue pour prendre un état ouvert et un état fermé, une deuxième portion du substrat (12) pouvant être insérée dans l'unité de maintien à l'état ouvert et la deuxième portion étant maintenue par la deuxième unité de maintien (42) à l'état fermé, **caractérisé en ce que** le dispositif (18) comporte un support à dépression (70) qui est disposée par rapport aux unités de roulement (24) de telle sorte que les unités de roulement (24) puissent tirer le substrat (12) sur le support à dépression (70).

2. Dispositif selon la revendication 1, la première section de roulement (20) étant conçue pour générer des champs magnétiques variant dans le temps le long de l'extension longitudinale (22) et la première unité de roulement (24) comportant un aimant permanent (48).

3. Dispositif selon l'une des revendications précédentes, la première section de roulement (20) et la première unité de roulement (24) étant conçues pour guider la première unité de roulement (24) lorsqu'elle se déplace.

4. Dispositif selon l'une des revendications précédentes, la première section de roulement (20) formant une boucle fermée.

5. Dispositif selon l'une des revendications précédentes, le dispositif (18) comportant un moyen de commande (26) qui est conçu pour commander le mouvement et/ou la position de la première unité de roulement (24).

6. Dispositif selon l'une des revendications précédentes, une distance de la première et de la deuxième section de roulement pouvant être modifiée l'une par rapport à l'autre.

7. Dispositif selon l'une des revendications précédentes, le dispositif comportant une troisième unité de roulement (24") qui est conçue pour effectuer un mouvement par rapport à la premiere section de roulement (20) le long de l'extension longitudinale (22) de la première section de roulement (20), la première section de roulement (20) et la troisième unité de roulement (24") étant conçues pour coopérer de manière à ce que le mouvement de la troisième unité de roulement (24") soit causé par une interaction magnétique entre la première section de roulement (20) et la troisième unité de roulement (24"), la troisième unité de roulement (24") comportant une unité de maintien (42) qui est conçue pour prendre un état ouvert et un état fermé, une troisième portion du substrat (12) pouvant être insérée dans l'unité de maintien (42) à l'état ouvert et la troisième portion étant maintenue par l'unité de maintien (42) à l'état fermé, et le dispositif comportant une quatrième unité de roulement (24"') qui est conçue pour effectuer un mouvement par rapport à la deuxième section de roulement (20') le long de l'extension longitudinale (22) de la deuxième section de roulement (20'), la deuxième section de roulement (20') et la quatrième unité de roulement (24"') étant conçues pour coopérer de manière à ce que le mouvement de la quatrième unité de roulement (24"') soit causé par une interaction magnétique entre la deuxième section de roulement (20') et la quatrième unité de roulement (24"'), la quatrième unité de roulement (24"') comportant une unité de maintien (42) qui est conçue pour prendre un état ouvert et un état fermé, une quatrième portion du substrat (12) pouvant être insérée dans l'unité de maintien (42) à l'état ouvert et la quatrième portion étant maintenue par l'unité de maintien (42) à l'état fermé.

8. Dispositif selon la revendication 7, le dispositif (18) comportant un moyen de commande (26) qui est conçu pour commander les unités de maintien (42) de manière à ce que les unités de maintien (42) des première et deuxième unités de roulement (24, 24') s'ouvrent lors de la délivrance ou du transfert du substrat à un premier instant et les unités de maintien (42) des troisième et quatrième unités de roulement (24", 24'") s'ouvrent lors de la délivrance ou du transfert du substrat (12) à un deuxième instant ultérieur.

9. Dispositif selon la revendication 7 ou 8, le dispositif (18) comporte un moyen de commande (26) qui est conçu pour commander les première et deuxième unités de roulement (24, 24') pour une première vitesse du mouvement et pour commander la troisième et/ou quatrième unité de roulement (24", 24"') pour une deuxième vitesse du mouvement, la deuxième vitesse étant inférieure à la première vitesse.

10. Dispositif selon l'une des revendications 7, 8 ou 9 précédentes, les unités de maintien (42) des première et deuxième unités de roulement (24, 24') étant réglées de manière à pouvoir fournir une première force de maintien, et les unités de maintien des troisième et quatrième unités de roulement (24", 24"') étant réglées de manière à pouvoir fournir une deuxième force de maintien, la première force de maintien étant supérieure à la deuxième force de maintien.

11. Système (10) d'impression d'un substrat (12), ledit système comprenant un dispositif (18) selon l'une des revendications précédentes et un poste d'impression (14), le dispositif (18) et le poste d'impression (12) étant disposés l'un par rapport à l'autre de manière à ce que le dispositif (18) puisse guider un substrat (12), maintenu dans l'unité de maintien (42), devant le poste d'impression (14).

12. Utilisation d'un dispositif (18) selon l'une des revendications 1 à 11 pour guider un substrat devant un poste de traitement, notamment devant un poste d'impression (14) pour imprimer le substrat (12).
